# EUROPÄISCHE PATENTSCHRIFT

(11) **EP 1 901 009 B1**
(45) Veröffentlichungstag und Bekanntmachung des Hinweises auf die Patenterteilung: **04.09.2013**
(21) Anmeldenummer: 07405224.2
(22) Anmeldetag: 30.07.2007
(51) Int. Cl.: F24C 15/20

(54) **Abzugshaube**
Extractor hood
Hotte aspirante

(30) Priorität: 01.09.2006 CH 14012006
(43) Veröffentlichungstag der Anmeldung: 19.03.2008
(73) Patentinhaber: Lufttechnik + Metallbau AG, 5430 Wettingen (CH)
(72) Erfinder: Ernst, Beat, 5430 Wettingen (CH); Gerber, Heinz, 5452 Oberrohrdorf (CH); Tiefenauer, Kurt, 5405 Dättwil (CH)
(74) Vertreter: Luchs, Willi

(56) Entgegenhaltungen:
- EP-A2- 0 521 810
- EP-A2- 0 625 677
- DE-A1- 4 105 004
- DE-U1- 9 101 894

## Beschreibung

Die Erfindung betrifft eine Abzugshaube gemäss dem Oberbegriff des Anspruches 1.

Abzugshauben mit einem befestigbaren, ortsfesten Haubenteil und einem diesem gegenüber teleskopisch höhenverstellbaren, beweglichen Haubenteil sind bekannt. Zum Festhalten des beweglichen Haubenteils in jeder Hubstellung werden Gegengewichte verwendet. Derartige Abzugshauben sind daher aufwendig und platzintensiv.

Die Druckschrift EP-A-0 625 677 offenbart einen Rauch- und Dampfabzug mit einer in vertikaler Richtung verstellbaren Sammelhaube. Letztere ist dabei an Gleitführungen geführt und sie wird über mehrere Tragkabel und mindestens ein Gegengewicht in der eingestellten Position gehalten. Ein jeweiliges Tragkabel ist dabei mit seinem einen Ende an der unteren Seite der Haube befestigt und es erstreckt sich dann nach oben und über zwei Umlenkscheiben, und es ist es dann am andern Ende mit dem Gegengewicht verbunden, wodurch ein relativ komplizierter Aufbau gegeben ist.

Gemäss der Druckschrift DE-A-41 05 004 ist ein Dunstabzug dargetan, bei welchem eine Umlenkung des Seils und eine Verbindung mit einem Zugelement, zum Beispiel eine Zugfeder vorgesehen ist, welche die notwendige Gegenkraft erzeugen soll, damit die Absaughaube in der eingestellten Höhe verbleibt. Ferner ist noch erwähnt, dass eine motorische Hubeinrichtung vorgesehen sein könnte.

Der vorliegenden Erfindung liegt die Aufgabe zugrunde, eine Abzugshaube der eingangs genannten Art zu schaffen, die im Vergleich zu den herkömmlichen Abzugshauben kostengünstiger ist.

Diese Aufgabe wird erfindungsgemäss durch eine Abzugshaube mit den Merkmalen des Anspruches 1 gelöst.

Weitere bevorzugte Ausgestaltungen der erfindungsgemässen Abzugshaube bilden den Gegenstand der abhängigen Ansprüche.

Die erfindungsgemässe Abzugshaube, bei der für die Höhenverstellung des beweglichen Haubenteils zwei eine Art Flaschenzug bildende Einheiten einander gegenüberliegend angeordnet sind, die je eine Gasdruckfeder zum Festhalten des beweglichen Haubenteils in jeder Hubstellung umfassen, ist nicht nur kostengünstiger als die bisher bekannten taleskopisch höhenverstellbaren Abzugshauben, sondern sie kann auch platzsparend und kompakt ausgestaltet werden. Besonders vorteilhaft ist die Anordnung der Flaschenzüge und der Gasdruckfeder in diagonal gegenüberliegenden Eckbereichen zwischen dem ortsfesten Haubenteil und Schrägwänden eines beweglichen Haubeninnenteils.

Die Erfindung wird nachfolgend anhand der Zeichnung näher erläutert. Es zeigen:
- Fig. 1: eine perspektivische Teildarstellung einer erfindungsgemässen Abzugshaube mit einem teleskopisch höhenverstellbaren Haubenteil;
- Fig. 2: im vergrösserten Massstab einen oberen Bereich der Abzugshaube im horizontalen Querschnitt;
- Fig. 3: eine der Fig. 2 entsprechende Darstellung in einem weiter unten liegenden Bereich der Abzugshaube; und
- Fig. 4: in perspektivischer Darstellung einen Flaschenzug mit einer Gasdruckfeder zum Festhalten des teleskopisch höhenverstellbaren Haubenteils.

Fig.1 zeigt einen Teil einer Abzugshaube 1, die beispielsweise in einer Küche oberhalb von Kochplatten mit ihrem Haubenteil 2 an einer Decke oder auf einem Kochherd, an einer Wand oder dergleichen befestigbar ist. Die Abzugshaube 1 weist einen gegenüber dem ortsfesten Haubenteil 2 teleskopisch höhenverstellbaren, beweglichen Haubenteil 3 auf, an den via Flansche 36 ein unterer, ansaugeseitiger Schirm (aus der Zeichnung nicht ersichtlich) befestigbar ist.

Der ortsfeste Haubenteil 2 ist mit seinem Deckenteil 2a an der Decke befestigbar und weist eine im Querschnitt quadratische oder rechteckige Aussenform auf, dazu ein kastenförmiger Teil 2b vorgesehen ist. Der bewegliche Haubenteil 3 ist oberhalb des Schirmes doppelwandig ausgebildet und ragt mit seinem Innenteil 3b (vgl. auch Fig. 2 und 3) von unten in den ortsfesten Haubenteil 2 hinein, während sein Aussenteil 3c den ortsfesten Haubenteil 2 umschliesst (in Fig. 1 sind zwei Eckbereiche desselben offen dargestellt, um einige im Innern der Abzugshaube 1 angeordneten Teile sichtbar zu machen).

Der Aussenteil 3c entspricht im ganzen Umfangsbereich der Aussenform des ortsfesten Haubenteils 2. Der Innenteil 3b hingegen weist im Eckbereich Schrägwände 13 auf, die einen vertikal verlaufenden Eckraum 14 zwischen dem ortsfesten Haubenteil 2 und dem Innenteil 3b begrenzen.

In zwei diagonal gegenüberliegenden Eckbereichen bzw. Eckräumen 14 ist je eine insbesondere aus Fig. 4 ersichtliche, eine Art Flaschenzug bildende Einheit 20 für die Höhenverstellung des beweglichen Haubenteils 3 untergebracht, die eine Gasdruckfeder 22 umfasst, mittels welcher der höhenverstellbare Haubenteil 3 in jeder Hubstellung mit konstanter Kraft festgehalten wird.

Die Gasdruckfeder 22 ist an der Decke bzw. dem oberen Deckenteil 2a des ortsfesten Haubenteils 2 (Fig. 1) befestigt. Die jeweilige Einheit 20 umfasst ferner eine obere ortsfeste Rolle 23, die im ortsfesten Haubenteil 2 seitlich gelagert ist, sowie eine höhenverstellbare untere Rolle 24, die von einem längsverstellbaren Teil 22a der Gasdruckfeder 22 getragen wird. Über die beiden Rollen 23, 24 läuft wechselseitig ein Seil 25 (ein Drahtseil, eine Drahtlitze o.ä.), das einerseits auf einem deckenseitigen Aufhängehaken 26 angebracht und anderseits beispielsweise mit einer Öse 27 am beweglichen Haubenteil 3 bzw. seinem Innenteil 3b angeschraubt ist (vgl. Schraube 28 in Fig. 1, 3 und 4).

Beim Anheben oder Absenken des beweglichen Haubenteils 3, welches von Hand oder mittels eines nicht näher dargestellten Motorantriebes beispielsweise mit Hilfe einer Fernbedienung erfolgen kann, wird die untere Rolle 24 entsprechend nach unten oder nach oben bewegt und dabei der bewegliche Haubenteil 3 in jeder Hubstellung durch die Gasdruckfeder 22 mit konstanter Kraft gehalten. Das zu haltende Gewicht dieses Haubenteils 3 inklusive des ansaugseitigen Schirms wird dabei auf die beiden gegenüberliegenden Einheiten 20 bzw. die beiden Gasdruckfedern 22 aufgeteilt.

Für die Höhenverstellung sind an den Schrägwänden 13 des Innenteils 3b jeweils auf der dem Eckraum 14 abgewandten Seite Führungselemente 30, vorzugsweise Führungsschienen, angebracht, mit welchen der bewegliche Haubenteil 3 auf entsprechenden ortsfesten Führungselementen 31 (Führungsschienen, Führungsrollen) vertikal geführt ist.

Theoretisch könnten die Flaschenzüge mit den Gasdruckfedern auch in der Mitte von zwei gegenüberliegenden Seiten der Abzugshaube angeordnet sein, oder es könnten auch mehr als zwei Flaschenzüge bzw. Gasdruckfedern vorgesehen sein. Mit der diagonalen Anordnung wird im Vergleich zu der Anordnung in der Seitenmitte eine verbesserte Stabilität erreicht und durch die Ausnützung des Eckraumes eine kompakte, platzsparende Haubenkonstruktion geschaffen, die zudem kostengünstig ist und kurze Montagezeiten ermöglicht.

Die Gasdruckfedern sind je nach Gewicht des ansaugseitigen Schirms, welches entsprechend variieren kann, mit unterschiedlichen Fülldrücken versehen, so dass diese von den Gasdruckfedern erzeugte, als Gegengewicht wirkende Kraft dem entgegenstehenden Gewicht des Schirms angepasst werden.

Anstelle einer Gasdruckfeder kann im Prinzip auch eine Gaszugfeder oder eine andere Kolben/Zylinder-Einheit im Sinne eines gleichwirkenden Mittels verwendet werden.

## Patentansprüche

1. Abzugshaube mit einem befestigbaren, ortsfesten Haubenteil (2) und einem diesem gegenüber teleskopisch höhenverstellbaren, beweglichen Haubenteil (3), **dadurch gekennzeichnet, dass**
für die Höhenverstellung des beweglichen Haubenteils (3) wenigstens eine einen Flaschenzug bildende Einheit (20) angeordnet ist, die jeweils eine Gasdruckfeder (22) oder ein gleichwirkendes Mittel mit einem längsverstellbaren Teil (22a) zum Festhalten des beweglichen Haubenteils (3) in jeder Hubstellung umfasst, wobei am längsverstellbaren Teil (22a) der Gasdruckfeder (22) oder dem gleichwirkenden Mittel eine Rolle (24) der Flaschenzug-Einheit gelagert ist.

2. Abzugshaube nach Anspruch 1, **dadurch gekennzeichnet, dass** zwei je einen Flaschenzug bildende Einheiten (20) einander gegenüberliegend angeordnet sind.

3. Abzugshaube nach Anspruch 1 oder 2, **dadurch gekennzeichnet, dass** die jeweilige Gasdruckfeder (22) oder das gleichwirkende Mittel an der Decke bzw. einem oberen Deckenteil (2a) des ortsfesten Haubenteils (2) befestigt ist und die jeweilige Flaschenzug-Einheit (20) eine obere, ortsfeste Rolle (23) sowie die höhenverstellbare, vom längsverstellbaren Teil (22a) der Gasdruckfeder (22) getragene Rolle (24) als untere Rolle (24), aufweist, über welche Rollen (23, 24) ein einerseits deckenseitig befestigtes und anderseits am beweglichen Haubenteil (3) angebrachtes Seil (25) wechselseitig läuft.

4. Abzugshaube nach Anspruch 2 oder 3, **dadurch gekennzeichnet, dass** der ortsfeste Haubenteil (2) eine im Querschnitt quadratische oder rechteckige Aussenform aufweist, wobei die Flaschenzug-Einheiten (20) mit den Gasdruckfedern (22) oder den gleichwirkenden Mitteln diagonal gegenüberliegend in je einem Eckbereich des ortsfesten Haubenteils (2) angeordnet sind, am Umfang eines in diesen hineinragenden Innenteils (3b) des beweglichen Haubenteils (3).

5. Abzugshaube nach Anspruch 4, **dadurch gekennzeichnet, dass** der Innenteil (3b) des beweglichen Haubenteils (3) im Querschnitt der Aussenform des ortsfesten Haubenteils (2) entspricht, in Eckbereichen jedoch Schrägwände (13) aufweist, die einen vertikal verlaufenden Eckraum (14) für die jeweilige Flaschenzug-Einheit (20) begrenzen.

6. Abzugshaube nach Anspruch 5, **dadurch gekennzeichnet, dass** der bewegliche Haubenteil (3) doppelwandig ausgebildet ist und einen mit dem Innenteils (3b) im unteren Bereich verbundenen, den ortsfesten Haubenteil (2) umschliessenden Aussenteil (3c) aufweist.

7. Abzugshaube nach Anspruch 5 oder 6, **dadurch gekennzeichnet, dass** den Schrägwänden (13) des Innenteils auf der dem Eckraum (14) abgewandten Seite Führungselemente (30), vorzugsweise Führungsschienen, zugeordnet sind, mit welchen der bewegliche Haubenteil (3) an entsprechenden ortsfesten Führungselementen (31) vertikal geführt ist.

## Claims

1. Extractor hood with a fastenable stationary hood part (2) and a moveable hood part (3), which is telescopically height adjustable compared to the hood part (2), **characterized in that**
for the height adjusting of the movable hood part (3) at least one unit (20) forming one snatch pulley is arranged, which each comprises a gas pressure spring (22) or a meaning with the same function with a longitudinal adjustable part (22a) for the holding of the moveable hood part (3) in each stroke position, whereby a roll (24) of the snatch pulley unit is supported on the longitudinal adjustable part (22a) of the gas pressure spring (22) or the meaning with the same function.

2. Extractor hood according to claim 1, **characterized in that** two units (20) forming each a snatch pulley are arranged vis-à-vis to each other.

3. Extractor hood according to claim 1 or 2, **characterized in that** the respective gas pressure spring (22) or the meaning with the same function is fastened on the ceiling respectively on an upper ceiling part (2a) of the stationary hood part (2) and the respective snatch pulley unit (20) is comprising an upper stationary roll (23) and the roll (24) as lower roll (24), which is height adjustable and supported by the longitudinal adjustable part (22a) of the gas pressure spring (22), on each of the rolls (23, 24) a cable (25) is running alternatively, which is on one side fixed ceiling side and on the other side on the moveable hood part (3).

4. Extractor hood according to claim 2 or 3, **characterized in that** the stationary hood part (2) has a square or a rectangular outer shape in the cross section, whereby the snatch pulley units (20) with the gas pressure springs (22) or the meanings with the same function are arranged diagonally vis-à-vis to each other each in a corner part of the stationary hood part (2), on the circumference of an inner part (3b) of the moveable hood part (3) extending into it.

5. Extractor hood according to claim 4, **characterized in that** the inner part (3b) of the moveable hood part (3) is complying in the cross section with the outer shape of the stationary hood part (2), but having in the corner parts batter walls (13), which define a vertically extending corner area (14) for the respective snatch pulley unit (20).

6. Extractor hood according to claim 5, **characterized in that** the moveable hood part (3) is shaped with double walls and comprise an outer part (3c), which is connected with the inner part (3b) in the lower area and is enclosing the stationary hood part (2).

7. Extractor hood according to claim 5 or 6, **characterized in that** guiding elements (30), preferable guiding rails, are assigned to the batter walls (13) of the inner part on the far side of the corner area (14), with which the moveable hood part (3) is vertically guided on respective stationary guiding elements (31).

## Revendications

1. Hotte d'aspiration, comprenant une partie (2) de hotte, qui peut être fixée et qui est à poste fixe, et une partie (3) de hotte mobile, réglable à hauteur télescopiquement par rapport à celle-ci, **caractérisée en ce que**
pour le réglage en hauteur de la partie (3) mobile de la hotte, il est prévu au moins une unité (20) qui forme un palan et qui comprend respectivement un ressort (22) à pression de gaz ou un moyen équivalent ayant une partie (22a) réglable en longueur pour la fixation de la partie (3) mobile de la hotte dans chaque position de levage, une poulie (24) de l'unité de palan étant montée sur la partie (22a) réglable en longueur du ressort (22) à pression de gaz.

2. Hotte d'aspiration suivant la revendication 1, **caractérisée en ce que** deux unités (20) formant respectivement un palan sont montées en opposition l'une à l'autre.

3. Hotte d'aspiration suivant les revendications 1 ou 2, **caractérisée en ce que** le ressort (22) à pression de gaz respectif ou le moyen équivalent est fixé au couvercle ou à une partie (2a) supérieure de couvercle de la partie (2) de la hotte à poste fixe et l'unité (20) de palan respective a une poulie (23) supérieure à poste fixe, ainsi que, comme poulie (24) inférieure, la poulie (24) réglable en hauteur et portée par la partie (22a) réglable en longueur du ressort (22) à pression de gaz, poulies (23, 24) sur lesquelles passent dans les deux sens un câble fixé d'une part du côté du couvercle et monté d'autre part sur la partie (3) mobile de la hotte.

4. Hotte d'aspiration suivant les revendications 2 ou 3, **caractérisée en ce que** la partie (2) à poste fixe de la hotte a une forme extérieure de section transversale carrée ou rectangulaire, les unités (20) de palan étant disposées avec les ressorts (22) à pression de gaz ou les moyens équivalents en opposition en diagonale dans chaque partie de coin de la partie (2) à poste fixe de la hotte, au pourtour d'une partie (3b) intérieure y pénétrant de la partie (3) mobile de la hotte.

5. Hotte d'aspiration suivant la revendication 4, **caractérisée en ce que** la partie (3b) intérieure de la partie (3) mobile de la hotte correspond en section transversale à la forme extérieure de la partie (2) à poste fixe de la hotte, mais a, dans les zones de coin, des parois (13) inclinées qui délimitent un espace (14) de coin s'étendant verticalement pour l'unité (20) de palan respective.

6. Hotte d'aspiration suivant la revendication 5, **caractérisée en ce que** la partie (3) mobile de la hotte est à double parois et a une partie (3c) extérieure qui est reliée à la partie (3b) intérieure dans la zone inférieure et qui entoure la partie (2) à poste fixe de la hotte.

7. Hotte d'aspiration suivant les revendications 5 ou 6, **caractérisée en ce que** aux parois (13) inclinées de la partie intérieure sont associés, du côté éloigné de l'espace (14) de coin, des éléments (30) de guidage, de préférence des rails de guidage, par lesquels la partie (3) mobile de la hotte est guidée verticalement sur des éléments (31) de guidage correspondant à poste fixe.
